# FASCICULE DE BREVET EUROPEEN

(11) **EP 3 027 524 B1**
(45) Date de publication et mention de la délivrance du brevet: **31.05.2017**
(21) Numéro de dépôt: 14736699.1
(22) Date de dépôt: 27.06.2014
(51) Int. Cl.: B65D 35/44, B65D 51/22

(54) **BOUCHON POUR RÉCEPTACLE ET RÉCEPTACLE, NOTAMMENT TUBE, EN PARTICULIER TUBE SOUPLE POUR PRODUIT COSMÉTIQUE, MUNI DUDIT BOUCHON**
KAPPE FÜR EINEN BEHÄLTER UND BEHÄLTER, INSBESONDERE ROHR ODER SCHLAUCH, FÜR EIN KOSMETIKPRODUKT MIT BESAGTER KAPPE
CAP FOR A RECEPTACLE AND RECEPTACLE, IN PARTICULAR TUBE, IN PARTICULAR FLEXIBLE TUBE FOR A COSMETIC PRODUCT, PROVIDED WITH SAID CAP

(30) Priorité: 30.07.2013 FR 1357549; 11.12.2013 FR 1362388
(43) Date de publication de la demande: 08.06.2016
(73) Titulaire: Albéa Services, 92230 Gennevilliers (FR)
(72) Inventeur: KERMAN, Eric, F-51000 Chalons en Champagne (FR); HERMANT, Etienne, F-51000 Chalons en Champagne (FR); MAURICE, Thierry, F-51000 Chalons en Champagne (FR)
(74) Mandataire: Gevers & Orès
(86) Numéro de dépôt international: PCT/EP2014/063783
(87) Numéro de publication internationale: WO 2015/014553

(56) Documents cités:
- FR-A- 1 290 640
- FR-A1- 2 170 977
- FR-A5- 2 049 485
- FR-E- 83 084

## Description

La présente invention concerne un bouchon ainsi qu'un réceptacle, notamment tube, en particulier tube souple pour produit cosmétique, muni dudit bouchon.

On connait des tubes munis d'un opercule associés à un bouchon perforateur comprenant un poinçon adapté pour perforer ledit opercule à la première utilisation du tube.

L'opercule permet de conserver le produit contenu dans le tube de manière hermétique pendant son stockage préalablement à sa première utilisation, ce qui représente une part très importante de la durée de vie globale du tube.

De nombreuses solutions ont été présentées en ce sens. On connait notamment des bouchons comprenant un poinçon, adapté pour découper et/ou percer l'opercule, lesdits bouchons étant configurés pour être positionnés sur un goulot du tube, dans une position d'attente laissant l'opercule intact, et dans une position d'utilisation dans laquelle l'opercule a été découpé et/ou percé par ledit poinçon. Voir par exemple FR 83084E, base pour le préambule des revendications 1 et 12. Le passage d'une position à l'autre s'effectue, par exemple, en enlevant une bague d'espacement disposée sur le tube pour maintenir le bouchon en position d'attente. Lors de la première utilisation, l'utilisateur retire le bouchon puis la bague. Il peut alors repositionner le bouchon qui, en l'absence de la bague, s'enfonce suffisamment dans le tube pour que le poinçon perce l'opercule.

Pour permettre une meilleure protection du produit, il a déjà été proposé de disposer les opercules à une extrémité du goulot débouchant dans le volume intérieur du tube, c'est-à-dire à l'extrémité du goulot opposée à celle débouchant vers l'extérieur.

Une telle configuration nécessite la réalisation de poinçons présentant une extension longitudinale suffisante pour atteindre l'opercule de manière à le découper lors de la première utilisation et le poinçon doit pénétrer à l'intérieur du goulot, y compris en position d'attente.

L'extrémité distale du poinçon risque alors d'être endommager lors du positionnent du bouchon sur le goulot, lors du bouchonnage du tube en usine. En effet, si le bouchon est mal centré sur le tube, alors le poinçon risque d'être endommagé, par exemple en venant s'écraser contre le goulot, voire même entre le goulot et une jupe extérieure du bouchon. Le poinçon risque alors de ne plus pouvoir remplir sa fonction lors de la première utilisation du tube.

Ce risque est d'autant plus critique que, si un tel défaut intervient, il est particulièrement difficile à détecter. En effet, la déformation du poinçon n'est pas visible de l'extérieur. Par ailleurs, même si l'on pourrait penser à une calibration des machines de mise en place du bouchon afin qu'elle détecte un couple résistant provenant d'une déformation du poinçon, une telle calibration est particulièrement complexe compte-tenu du niveau de précision qu'il faudrait atteindre. De telles machines sont d'ailleurs très coûteuses.

L'invention a pour objectif de pallier les problèmes précités et propose à cet effet un bouchon pour réceptacle, notamment tube, en particulier tube souple de produit cosmétique, ledit réceptacle comprenant un goulot et un insert plein formant un opercule obturant une extrémité du goulot débouchant dans un volume intérieur du réceptacle, ledit bouchon comprenant un poinçon, adapté pour découper et/ou percer l'opercule, ledit bouchon étant adapté pour être positionné sur ledit goulot, dans une position d'attente dans laquelle le poinçon est dans le goulot en laissant l'opercule intact et dans une position d'utilisation dans laquelle l'opercule a été découpé et/ou percé par ledit poinçon, ledit poinçon comprenant un corps en forme de fut configuré pour découper et/ou percer ledit opercule, ledit poinçon comprenant une cloison transversale le séparant en deux cavités. En donnant à l'extrémité du poinçon une forme de fut, le poinçon pourra rester efficace même si une portion de ce dernier a été endommagée contre les parois du goulot lors de la mise en place du bouchon, en cas de décentrage modéré. En cas de décentrage excessif, il présentera une résistance suffisante pour empêcher la mise en place du bouchon. On évite de la sorte une mise en place d'un bouchon dont le poinçon aurait été rendu inopérant.

Selon différentes caractéristiques de l'invention qui pourront être prise ensemble ou séparément :
- ledit fut présente sensiblement la forme d'un cylindre, creux,
- ladite cloison est située dans une moitié supérieure du poinçon,
- ladite cloison est située dans une moitié inférieure du poinçon,
- l'une desdites cavités est destinée à être tournée vers l'extérieur du réceptacle et/ou l'autre desdites cavités est formé par ledit fut,
- ledit fut présente une extrémité distale munie de moyens de découpe,
- lesdits moyens de découpe comprennent une forme en biseau de ladite extrémité distale,
- ladite forme en biseau s'étend sur tout le pourtour du fut,
- ledit poinçon présente une paroi dont l'épaisseur est supérieure à l'épaisseur desdits moyens de découpe,
- lesdits moyens de découpe comprennent au moins une dent de découpe,
- lesdits moyens de découpe comprennent au moins une encoche de découpe,
- lesdits moyens de découpe comprennent une pluralité de dents et/ou d'encoches de découpe, notamment au moins deux, voire au moins trois, voire au moins quatre,
- la ou lesdites dents et/ou la ou lesdites encoches de découpe sont régulièrement réparties sur tout le pourtour du fut,
- la ou lesdites dents de découpe présentent une hauteur hd et ledit fut présente un diamètre externe De, tel que le ratio hd/De soit inférieur à 1/3, voire 1/5, voire 1/10,
- ledit bouchon comprend un bord distal configuré pour venir en butée contre une bague d'espacement en position d'attente,
- ledit poinçon comprend une partie saillante par rapport audit bord distal,
- ladite partie saillante présentant une hauteur hp, tel que le ratio hd/hp soit inférieur à 1/3, voire 1/5, voire 1/10,
- la ou lesdites encoches de découpe présentent une hauteur he, tel que le ratio he/De soit inférieur à 1/3, voire 1/5, voire 1/10,
- la ou lesdites encoches de découpe sont configurées de telle sorte que le ratio he/hp soit inférieur à 1/3, voire 1/5, voire 1/10,
- au moins une des dents et/ou une des encoches présente une hauteur hd ou he différentes,
- chacune des dents et/ou encoches est de hauteur différente,
- ledit fut est configuré pour réaliser une découpe partielle de l'insert afin d'ouvrir ledit goulot de manière à ce que l'opercule reste lié à la partie non découpée de l'insert par un pont de matière, dans ladite position d'utilisation du bouchon,
- ledit bouchon est adapté pour être vissé sur ledit goulot,
- ledit bouchon est monobloc.

L'invention concerne aussi un réceptacle, notamment tube, en particulier tube de produit cosmétique. Il s'agit, par exemple, d'un tube souple.

Ledit réceptacle comprend un goulot et un insert plein formant un opercule obturant une extrémité du goulot débouchant dans un volume intérieur du réceptacle. Il comprend en outre un bouchon tel que décrit plus haut.

Selon différentes caractéristiques de l'invention qui pourront être prises ensemble ou séparément :
- ledit goulot présente un diamètre intérieur Di et ledit fut présente un diamètre externe De, tel que le ratio De/Di soit supérieur à 0,8, voire à 0,9,
- ledit fut est configuré pour pénétrer dans ledit volume intérieur, en position d'utilisation, d'une distance h supérieure à la distance nécessaire pour atteindre une déformation de l'insert allant au-delà des capacités de déformation élastique dudit insert,
- ledit insert est un insert multicouche comprenant une couche barrière revêtue sur chacune de ses faces d'une ou de couches de protection et la distance h de pénétration du fut dans le réceptacle est telle que le ratio h/De est supérieur à 0,6, voire à 0,7,
- ledit insert est rapporté sur une paroi interne d'un corps dudit réceptacle,
- ledit réceptacle comprend une bague d'espacement amovible disposée en appui sur le corps du réceptacle autour du goulot, en position d'attente,
- ladite bague d'espacement comprend une pluralité de nervures adaptées pour centrer la bague d'espacement autour du goulot
- ledit goulot présente une paroi interne comprenant au moins une zone inclinée par rapport à un axe longitudinal du goulot,
- ladite zone inclinée est située du côté d'une extrémité du goulot débouchant vers l'extérieur du réceptacle,
- ladite zone inclinée se rapproche de l'axe longitudinal à partir de l'extrémité du goulot débouchant vers l'extérieur du réceptacle en direction de l'extrémité du goulot débouchant dans un volume intérieur du réceptacle,
- ladite zone inclinée s'étend sur moins de 1/8 de la hauteur interne du goulot, voire moins de 1/10,
- ladite zone inclinée forme un cône.

Dans le cas d'une application à un tube, ledit tube pourra comprendre une tête de tube comprenant ledit goulot, une épaule et ledit insert. Ladite bague d'espacement amovible est avantageusement disposée en appui sur l'épaule.

D'autres caractéristiques, buts et avantages de l'invention ressortiront de la description qui suit, qui est purement illustrative et non limitative, et qui doit être lue en regard des dessins annexés, sur lesquels :
- La figure 1 présente en vue de coupe, selon un plan diamétral, un exemple d'une partie de réceptacle, en l'occurrence une tête de tube, selon l'invention, ladite tête de tube étant illustrée sans bouchon ;
- La figure 2 reprend la figure 1, un exemple de bouchon selon l'invention étant en position d'attente sur le tube ;
- La figure 3 reprend la figure 2, le bouchon étant en position d'utilisation ;
- La figure 4 est une vue en élévation montrant une variante de réalisation du bouchon des figures 2 et 3 précédentes ;
- La figure 5 est une vue de détail de la partie repérée V à la figure 4 ;
- La figure 6 est une vue de coupe montrant une variante de réalisation du bouchon des figures 2 et 3 précédentes ;
- La figure 7 est une vue en élévation montrant une variante de réalisation du bouchon des figures 2 et 3 précédentes ;
- La figure 8 est une autre vue montrant la variante de réalisation du bouchon de la figures 7 ;
- La figure 9 est une vue de détail de la partie repérée IX à la figure 8 ;
- La figure 10 est une vue en élévation montrant une variante de réalisation du bouchon des figures 2 et 3 précédentes ;
- La figure 11 est une autre vue montrant la variante de réalisation du bouchon de la figure 10.

Sur l'ensemble des figures, les éléments en commun sont repérés par des références numériques identiques.

L'invention concerne un réceptacle, notamment un tube, en particulier un tube pour produit cosmétique, par exemple un tube souple. On entend par là un tube dont le corps peut se déformer, en reprenant ou non sa forme initiale.

Sur les dessins, seule une tête 2 dudit tube est représentée, accompagnée ou non de son bouchon 1. Ladite tête de tube 2 est destinée à être liée à une jupe, non-illustrée, du tube, typiquement en surmoulant la tête de tube 2 sur la jupe, ou par exemple par soudage ou collage en assemblant la jupe sur la tête de tube 2 formée préalablement, notamment par injection ou par injection compression, ou par toutes autres techniques.

Ledit réceptacle comprend un goulot 3, définissant un axe longitudinal Z-Z et débouchant d'une part vers l'extérieur et d'autre part dans un volume intérieur 4 du réceptacle. Le goulot 3 comprend, par exemple, un filetage 6 sur sa périphérie externe, adapté pour permettre de visser le bouchon 1 sur le goulot 3.

Ledit réceptacle comprend en outre un insert 8 plein formant un opercule obturant l'extrémité du goulot 3 tourné vers le volume intérieur 4. Autrement dit, ledit opercule ferme ledit volume intérieur 4. Ledit insert 8 est, par exemple, en contact, notamment en appui, contre une paroi intérieure 11 dudit réceptacle. L'insert 8 comprend, par exemple, une section périphérique 10 et une section centrale 12, définissant ledit opercule, dont le diamètre correspond au diamètre interne du goulot 3. Ledit insert 8 est typiquement en forme de disque. Alternativement, sa section périphérique 10 pourra être légèrement tronconique ou comprendre une zone plane, entourant le goulot et, autour de ladite zone plane, une ou plusieurs zones légèrement tronconiques successives jusqu'à sa périphérie qui pourra être formée, par exemple, d'un bord plié 13.

Ledit insert 8 est préférentiellement un insert multicouche comprenant une couche barrière, par exemple formée d'EVOH ou métallique, notamment aluminium, revêtue sur chacune de ses faces d'une ou de couches de protection, notamment en matériaux polymérisés.

Ici, ledit goulot 3 et ledit insert 4 sont prévus au niveau de ladite tête de tube 2. Cette dernière pourra en outre comprendre, par exemple une épaule 20, issue dudit goulot 3. La matière de la tête de tube 2 entoure au moins partiellement ledit bord plié 13 de l'insert 8 afin de le protéger, en particulier de protéger la couche métallique dudit insert 8.

Comme visible aux figures 2 et 3, ledit bouchon 1 est ici adapté pour être vissé sur ledit goulot 3. Plus précisément, ledit bouchon 1 pourra comprendre un taraudage 16 interne adapté pour coopérer avec le filetage 6 du goulot 3. Ledit bouchon présente une direction longitudinale, correspondant à l'axe longitudinal Z-Z du goulot 3 lorsque le bouchon 1 est vissé sur le goulot 3. Ledit bouchon 1 comprend, par exemple, une paroi périphérique 15 munie intérieurement dudit taraudage 16. Ladite paroi périphérique 15 pourra être munie de stries longitudinales 18, situées extérieurement, afin de faciliter la manipulation du bouchon 1.

Ledit bouchon 1 comprend un poinçon 14, adapté pour découper et/ou percer l'opercule. Ledit bouchon 1 est configuré pour être positionné sur ledit goulot 3, dans une position d'attente, illustrée figure 2, dans laquelle le poinçon 14 est au moins en partie dans le goulot 3, en laissant l'opercule intact.

Ledit réceptacle pourra comprendre une bague d'espacement 22, amovible, disposée en appui sur un corps du réceptacle, ici sur l'épaule 20 de ladite tête de tube 2, autour du goulot 3, en position d'attente. Elle maintient ainsi un espacement entre le bouchon 1 et l'épaule 20 lorsque le bouchon 1 est vissé sur le goulot 3 en attendant la première utilisation. Le poinçon 14 s'étend alors à l'intérieur du goulot 3, à une distance non nulle de l'insert 8, préservant ainsi l'opercule de toute découpe ou perforation. Ladite bague d'espacement 22 pourra comprendre une pluralité de nervures adaptées pour permettre son centrage autour du goulot 3. Ladite bague 22 est préférentiellement indépendante dudit bouchon 1 de sorte que ledit bouchon 1 peut être retiré dudit réceptacle sans que ladite bague 22 le soit.

Ladite bague d'espacement 22 est, par exemple, annulaire. En variante, elle pourra présenter une forme de portion de cercle dont une extrémité libre forme une languette préhensible par un utilisateur.

Ledit bouchon 1 est en outre adapté pour être positionné sur ledit goulot 3, dans une position d'utilisation, illustrée figure 3, dans laquelle l'opercule a été découpé et/ou percé par ledit poinçon 14. A la figure 3, l'insert 8 a été représenté non-percé pour mieux visualiser la pénétration du poinçon 14 à travers celui-ci.

Lors de la première utilisation, l'utilisateur dévisse le bouchon 1 du goulot 3, puis retire la bague 22 d'espacement, et revisse le bouchon 1 sur le goulot 3 jusqu'à ce qu'il vienne en butée contre le goulot 3 ou contre l'épaule 20. Le poinçon 14 a alors réalisé une découpe ou une perforation de l'insert 8, et plus précisément de sa section centrale 12 formant l'opercule de la tête de tube 2.

Selon l'invention, ledit poinçon 14 comprend un corps 30 en forme de fut configuré pour découper et/ou percer ledit opercule. Ledit fut présente sensiblement la forme d'un cylindre, creux. Par « sensiblement la forme d'un cylindre », on comprend, notamment, que ledit corps pourra présenter une forme très légèrement tronconique pour les besoins du démoulage, c'est-à-dire avec un angle au sommet inférieur à 2, voire 1°. Autrement dit, le poinçon 14 présente une section transversale sensiblement annulaire, de révolution. L'épaisseur de paroi dudit poinçon 14 pourra être comprise entre 10 et 20% de son diamètre extérieur De.

Ledit corps 30 en forme de fut pourra s'étendre tout le long dudit poinçon 14. Ledit poinçon 14 comprend en outre, par exemple, une cloison transversale 34 le séparant en deux cavités 36, 38. L'une 36 desdites cavités est destinée à être tournée vers l'extérieur du réceptacle et/ou l'autre 38 desdites cavités est formé par ledit fut. Ladite autre cavité 38 est ainsi destinée à être tournée vers le volume intérieur 4 dudit réceptacle. Ladite cloison 34 est située, par exemple, dans la moitié supérieure du bouchon. Autrement dit, ladite cloison 34 est plus éloignée de l'extrémité distale 32 du poinçon 14 que de son extrémité opposée. Une telle caractéristique permet de renforcer la protection du produit contenu dans le réceptacle, même après ouverture de l'opercule. On a en effet constaté que ladite cavité 38 formé par le fut accueille du produit qui pourra recouvrir ses parois, en particulier la face inférieure de la cloison 34. Cette partie du produit fournit avantageusement un effet de filtre, limitant les échanges d'oxygène avec l'extérieur.

Dans une autre variante selon l'invention représentée dans la figure 6, ladite cloison 34 peut également être située dans la moitié inférieure du bouchon, i.e ladite cloison 34 est plus proche de l'extrémité distale 32 du poinçon 14 que de son extrémité opposée. Une telle caractéristique permet de renforcer le poinçon 14 et le rendre plus résistant, limitant ainsi les risques d'endommagement dans le cas où celui-ci venait à s'écraser contre le goulot 3, par exemple.

Ledit bouchon 1 est formée, par exemple, par injection, notamment de matière plastique.

Ledit poinçon 14 et ladite paroi 15 de périphérie du bouchon sont reliés, par exemple, par une paroi supérieure 17 dudit bouchon 1. Ladite paroi supérieure 17 pourra présenter un point d'injection du bouchon.

Ledit poinçon 14 est avantageusement configuré de façon que la découpe de l'opercule soit partielle, de manière à ce que la ou les portions de l'opercule ayant été découpées demeurent liées au reste de l'insert 8, en position d'utilisation, prévenant ainsi tout mélange du matériau formant l'insert 8 avec un produit contenu dans le réceptacle associé.

A titre d'exemple, en considérant qu'une découpe complète est une découpe à 360° de l'opercule, c'est-à-dire une découpe circulaire réalisée par rotation du bouchon 1, on réalise avantageusement une découpe laissant un lien suffisant pour assurer la cohésion entre la section centrale 12 ayant été découpée, et la section périphérique 10.

Ledit fut présente une extrémité distale 32 avantageusement munie de moyens de découpe. Il s'agit, par exemple, d'une forme en biseau qui pourra s'étendre sur tout le pourtour du fut. Autrement dit, l'extrémité libre 32 est biseautée par rapport à un plan normal à l'axe Z-Z du goulot 3, l'opercule formé par l'insert 8 étant typiquement disposé dans un tel plan normal à l'axe Z-Z du goulot 3. Le biseau réalisé de la sorte est ménagé, par exemple, en regard de la cavité 38 tourné vers le volume intérieur 4 du réceptacle. On réduit ainsi localement l'épaisseur du fut pour rendre l'extrémité libre 32 coupante, ce qui facilite la découpe de l'opercule par le poinçon 14.

Ladite paroi dudit poinçon 14 présente une épaisseur supérieure à l'épaisseur desdits moyens de découpe. Le poinçon est ainsi plus rigide sans toutefois altérer l'efficacité des moyens de découpe qui restent d'une épaisseur permettant d'amorcer le perçage de l'opercule et sa découpe.

Comme illustré aux figures 4 et 5 et 7 à 11, on constate que lesdits moyens de découpe pourront comprendre, en variante, des dents 40 et/ou des encoches 42 de découpe, par exemple, régulièrement réparties sur tout le tour de l'extrémité distale 32 du poinçon. Une pluralité de dents 40 et/ou d'encoches 42 permet d'assurer une découpe de l'opercule même si une dent et/ou encoche a été endommagée lors du bouchonnage en usine par exemple.

Dans la variante représentée dans les figures 4 et 5, lesdites dents 40 présentent, par exemple, un profil de dents de scie. On a dans ce cas, une douzaine de dents 40 régulièrement réparties sur tout le tour de l'extrémité distale 32 du poinçon.

Dans la variante représentée dans les figures 7 à 9, lesdits moyens sont quatre dents 40 réparties sur tout le tour de l'extrémité distale 32 du poinçon 14, l'angle entre chacune des dents étant de 90 °.

Dans la variante représentée dans les figures 10 et 11, lesdits moyens sont deux encoches 42 diamétralement opposées.

Lesdites dents 40 ou lesdites encoches 42 sont de taille limitée comparée à la hauteur du poinçon 14 de sorte que ce dernier garde pour l'essentiel une forme de fut.

On entend, ici, par hauteur du poinçon, la hauteur hp de la partie saillante du poinçon, i.e. la partie du poinçon s'étendant d'un bord distal du bouchon 1 vers l'extrémité distale 32 du poinçon. Le bord distal du bouchon 1 est le bord du bouchon configuré pour venir en butée contre la bague d'espacement 22 en position d'attente et/ou contre l'épaule 20 de ladite tête de tube 2 en position d'utilisation, tube fermé.

A titre d'exemple, la hauteur totale du bouchon 1 et de la partie saillante du poinçon est comprise entre 10 et 30 mm.

A titre d'exemple, lesdites dents 40 peuvent être configurées de telle sorte qu'un ratio hd/De et/ou un ratio hd/hp soient inférieurs à 1/3, voire 1/5, voire 1/10, hd étant la hauteur de ladite dent 40, De le diamètre externe dudit fut et hp la hauteur de la partie saillante du poinçon 14, tel qu'illustré figures 5, 8 et 9 où la hauteur hd et la hauteur hp à prendre en compte ont été indiqués.

De même, les dites encoches 42 peuvent être configurées de telle sorte qu'un ratio he/De et/ou un ratio he/hp soient inférieurs à 1/3, voire 1/5, voire 1/10, he étant la hauteur de l'encoche 42, De le diamètre externe du fut et hp la hauteur de la partie saillante du poinçon 14, tel qu'illustré figure 11 où la hauteur he et la hauteur hp à prendre en compte ont été indiqués.

Dans un mode de réalisation non représenté, au moins une des dents 40 et/ou une des encoches 42 peut présenter une hauteur hd ou he différentes. De façon préférentielle, chacune des dents et/ou encoches sera de hauteur différente. A titre d'exemple, ledit fut peut comprendre trois dents de trois hauteurs différentes et réparties, de préférence, régulièrement sur tout le tour de l'extrémité distale 32 du poinçon 14 avec un angle entre chacune des dents de 120 °. Une différence de hauteur des dents et/ou des encoches permet de favoriser une découpe partielle de l'opercule, de manière à ce que la ou les portions de l'opercule ayant été découpées demeurent liées au reste de l'insert 8, en position d'utilisation, prévenant ainsi tout mélange du matériau formant l'insert 8 avec un produit contenu dans le réceptacle associé. On évite ainsi de découper complètement un cercle dans l'opercule.

Si l'on se reporte de nouveau aux figures 2 et 3, on constate que ledit goulot 3 présente un diamètre intérieur Di et ledit fut présente un diamètre externe De, déjà évoqué. Il a été constaté qu'une découpe particulièrement efficace était obtenue pour des valeurs du ratio De/Di supérieur à 0,8, voire à 0,9, De et Di étant mesurés dans la même unité.

Ledit fut est avantageusement configuré pour pénétrer dans ledit volume intérieur 4, en position d'utilisation, d'une distance h supérieure à la distance nécessaire pour atteindre une déformation de l'insert 8 allant au-delà des capacités de déformation élastique dudit insert 8.

Pour un insert tel que celui évoqué plus haut, la distance h de pénétration du fut dans le réceptacle est, par exemple, telle que le ratio h/De est supérieur à 0.6, voire à 0.7, h et De étant mesurés dans la même unité.

Pour limiter le risque d'endommager l'extrémité distale 32 du poinçon 14 lors du positionnement du bouchon 1 sur le goulot 3 sur la ligne de fabrication en usine, ledit goulot 3 peut présenter une paroi interne comprenant au moins une zone inclinée (non représentée) par rapport à l'axe longitudinal Z-Z du goulot. Ladite zone inclinée est située sur le haut du goulot, i.e. du côté de l'extrémité du goulot débouchant vers l'extérieur du réceptacle. En particulier, elle se rapproche de l'axe Z-Z à partir de l'extrémité du goulot 3 débouchant vers l'extérieur du réceptacle en direction de l'extrémité du goulot 3 débouchant dans le volume intérieur 4 du réceptacle.

Ladite zone inclinée s'étend sur une faible proportion de la paroi interne du goulot 3, par exemple moins de 1/8 de la hauteur interne du goulot, voire moins de 1/10. La hauteur interne du goulot 3 est mesurée de l'extrémité du goulot 3 débouchant vers l'extérieur du réceptacle à l'extrémité du goulot 3 débouchant dans le volume intérieur 4 du réceptacle.

De préférence, l'inclinaison formera un angle inférieur à 45 °par rapport à l'axe Z-Z, voir inférieur à 30 °.

Ainsi, cette zone inclinée permet de guider le poinçon 14 lors du bouchonnage en usine, notamment si le bouchon 1 n'est pas correctement centré par rapport au goulot 3 et que son extrémité distale 32 vienne heurter l'extrémité du goulot 3. Elle limite, ainsi, le risque d'endommager l'extrémité distale et/ou les moyens de découpe.

## Revendications

1. Bouchon pour réceptacle, notamment tube, en particulier tube souple de produit cosmétique, ledit réceptacle comprenant un goulot (3) et un insert (8) plein formant un opercule obturant une extrémité du goulot (3) débouchant dans un volume intérieur (4) du réceptacle, ledit bouchon (1) comprenant un poinçon (14), adapté pour découper et/ou percer l'opercule, ledit bouchon (1) étant adapté pour être positionné sur ledit goulot (3), dans une position d'attente dans laquelle le poinçon (14) est dans le goulot (3) en laissant l'opercule intact et dans une position d'utilisation dans laquelle l'opercule a été découpé et/ou percé par ledit poinçon (14), ledit poinçon (14) comprenant un corps (30) en forme de fut configuré pour découper et/ou percer ledit opercule, ledit poinçon étant **caractérisé en ce qu'**il comprend une cloison transversale le séparant en deux cavités.

2. Bouchon selon la revendication précédente dans lequel ledit fut présente une extrémité distale (32), munie de moyens de découpe.

3. Bouchon selon la revendication 2 dans lequel lesdits moyens de découpe comprennent au moins une dent (40) et/ou au moins une encoche de découpe.

4. Bouchon selon la revendication 3 dans lequel la ou lesdites dents (40) et/ou la ou lesdites encoches de découpe sont régulièrement réparties sur tout le pourtour du fut.

5. Bouchon selon l'une quelconque des revendications 3 à 4 dans lequel la ou lesdites dents (40) de découpe présentent une hauteur hd et ledit fut présente un diamètre externe De, tel que le ratio hd/De soit inférieur à 1/3.

6. Bouchon selon l'une quelconque des revendications 3 à 4 dans lequel la ou lesdites dents (40) de découpe présentent une hauteur hd et ledit poinçon comprend une partie externe présentant une hauteur hp, tel que le ratio hd/hp soit inférieur à 1/3.

7. Bouchon selon l'une quelconque des revendications 3 à 4 dans lequel la ou lesdites encoches de découpe présentent une hauteur he et ledit fut présente un diamètre externe De, tel que le ratio he/De soit inférieur à 1/3.

8. Bouchon selon l'une quelconque des revendications 3, 4 dans lequel la ou lesdites encoches de découpe présentent une hauteur he et ledit poinçon comprend une partie externe présentant une hauteur hp, tel que le ratio he/hp soit inférieur à 1/3.

9. Bouchon selon l'une quelconque des revendications précédentes dans lequel lesdits moyens de découpe comprennent une forme en biseau de ladite extrémité distale.

10. Bouchon selon la revendication précédente dans lequel ladite forme en biseau s'étend sur tout le pourtour du fut.

11. Bouchon selon la revendication 1 dans lequel ladite cloison est située dans une moitié supérieure du poinçon.

12. Réceptacle, notamment tube, en particulier tube souple de produit cosmétique, ledit réceptacle comprenant un goulot (3) et un insert (8) plein formant un opercule obturant une extrémité du goulot (3) débouchant dans un volume intérieur (4) du réceptacle et un bouchon (1) caractérisé selon l'une quelconque des revendications précédentes.

## Patentansprüche

1. Kappe für einen Behälter, besonders Rohr, insbesondere Schlauch, eines kosmetischen Produkts, wobei der Behälter einen Hals (3) und einem vollen Einsatz (8) umfasst, der einen Deckel bildet, der ein Ende des Halses (3) verschließt, das in ein Innenvolumen (4) des Behälters mündet, wobei die Kappe (1) einen Dorn (14) umfasst, der ausgelegt ist, um den Deckel zu schneiden und/oder zu durchstechen, wobei die Kappe (1) ausgelegt ist, um auf dem Hals (3) in einer Warteposition positioniert zu werden, in der sich der Dorn (14) im Hals (3) befindet und den Deckel intakt lässt, und in einer Verwendungsposition, in der der Deckel durch den Dorn (14) geschnitten und/oder durchstochen wurde, wobei der Dorn (14) einen Körper (30) in Form eines Schafts umfasst, der konfiguriert ist, um den Deckel zu schneiden und/oder zu durchstechen, wobei der Dorn **dadurch gekennzeichnet ist, dass** er eine Zwischenwand umfasst, die ihn in zwei Hohlräume teilt.

2. Kappe nach dem vorhergehenden Anspruch, wobei der Schaft ein distales Ende (32) aufweist, das mit Schneidemitteln ausgestattet ist.

3. Kappe nach Anspruch 2, wobei die Schneidemittel mindestens einen Zahn (40) und/oder mindestens eine Schneidekerbe umfassen.

4. Kappe nach Anspruch 3, wobei der oder die Zähne (40) und/oder der oder die Schneidekerben regelmäßig auf dem gesamten Umfang des Schafts verteilt sind.

5. Kappe nach einem beliebigen der Ansprüche 3 bis 4, wobei der oder die Schneidezähne (40) eine Höhe hd aufweisen und der Schaft einen Außendurchmesser De aufweist, so dass das Verhältnis hd/De kleiner als 1/3 ist.

6. Kappe nach einem beliebigen der Ansprüche 3 bis 4, wobei der oder die Schneidezähne (40) eine Höhe hd aufweisen und der Dorn einen Außenteil umfasst, der eine Höhe hp aufweist, so dass das Verhältnis hd/hp kleiner als 1/3 ist.

7. Kappe nach einem beliebigen der Ansprüche 3 bis 4, wobei der oder die Schneidekerben eine Höhe he aufweisen und der Schaft einen Außendurchmesser De aufweist, so dass das Verhältnis he/De kleiner als 1/3 ist.

8. Kappe nach einem beliebigen der Ansprüche 3 bis 4, wobei der oder die Schneidekerben eine Höhe he aufweisen und der Dorn einen Außenteil umfasst, der eine Höhe hp aufweist, so dass das Verhältnis he/hp kleiner als 1/3 ist.

9. Kappe nach einem beliebigen der vorhergehenden Ansprüche, **dadurch gekennzeichnet, dass** die Schneidemittel eine abgeschrägte Form des distalen Endes aufweisen.

10. Kappe nach dem vorhergehenden Anspruch, wobei sich die abgeschrägte Form auf dem gesamten Umfang der Schafts erstreckt.

11. Kappe nach Anspruch 1, wobei sich die Zwischenwand in einer oberen Hälfte des Dorns befindet.

12. Behälter, besonders Rohr, indbesondere Schlauch, eines kosmetischen Produkts, wobei der Behälter einen Hals (3) und einem vollen Einsatz (8) umfasst, der einen Deckel bildet, der ein Ende des Halses (3) verschließt, das in ein Innenvolumen (4) des Behälters mündet, und eine Kappe (1), gekennzeichnet nach einem beliebigen der vorhergehenden Ansprüche.

## Claims

1. Cap for a container, notably a tube, particularly a flexible tube of cosmetic product, said container comprising a neck (3) and solid insert (8) forming a lid sealing one extremity of the neck (3) opening into an inner volume (4) of the container, said cap (1) comprising a punch (14), adapted for cutting and/or piercing the lid, said cap (1) being adapted to be placed on said neck (3), in a waiting position in which the punch (14) is in the neck (3) leaving the lid intact and in a use position in which the lid has been cut and/or pierced by said punch (14), said punch (14) comprising a body (30) in a drum shape configured for cutting and/or piercing said lid, said punch being **characterized in that** it comprises a transverse partition separating it into two cavities.

2. Cap according to the previous claim wherein said drum presents a distal end (32), fitted with means of cutting.

3. Cap according to Claim 2 wherein said cutting means comprise at least one tooth (40) and/or at least one cutting notch.

4. Cap according to Claim 3 wherein said tooth or teeth (40) and/or said notch or notches are regularly spaced all around the drum.

5. Cap according to any one of Claims 3 to 4 wherein said cutting tooth or teeth (40) present a height hd and said drum presents an external diameter De, such that the ratio hd/De is less than 1/3.

6. Cap according to any one of Claims 3 to 4 wherein said cutting tooth or teeth (40) present a height hd and said punch comprises an outer part presenting a height hp, such that the ratio hd/hp is less than 1/3.

7. Cap according to any one of Claims 3 to 4 wherein said cutting notch or notches present a height he and said drum presents an outer diameter De, such that the ration he/De is less than 1/3.

8. Cap according to any one of Claims 3 to 4 wherein said cutting notch or notches present a height he and said punch comprises an outer part presenting a height hp, such that the ratio he/hp is less than 1/3.

9. Cap according to any one of the previous claims wherein said means of cutting comprise a bevelled shape of said distal extremity.

10. Cap according to the previous claim wherein the bevelled shape extends over the whole edge of the drum.

11. Cap according to Claim 1 wherein said partition is situated in an upper half of the punch.

12. A container, notably a tube, particularly a flexible tube of cosmetic product, said container comprising a neck (3) and a solid insert (8) forming a lid sealing one extremity of the neck (3) opening into an inner volume (4) of the container and a cap (1) characterized according to any one of the previous claims.
